# EUROPÄISCHE PATENTSCHRIFT

(11) **EP 0 277 328 B1**
(45) Veröffentlichungstag und Bekanntmachung des Hinweises auf die Patenterteilung: **03.02.1993**
(21) Anmeldenummer: 87118779.5
(22) Anmeldetag: 17.12.1987
(51) Int. Cl.: B65F 1/14

(54) **Müllbehälter mit einer nach unten offenen Aufnahmetasche zum Eingriff eines Greifers**
Refuse receptacle provided with a pocket opening at the bottom for receiving a gripper apparatus
Récipient d'ordures muni d'une pochette ouverte vers le bas par la réception d'un appareil de levage

(30) Priorität: 02.02.1987 DE 3703034
(43) Veröffentlichungstag der Anmeldung: 10.08.1988
(73) Patentinhaber: Gebrüder OTTO KG., 57223 Kreuztal (DE)
(72) Erfinder: Otto, Werner, D-5910 Kreuztal (DE); Beese, Ulrich, Dipl.-Ing., D-5963 Wenden-Hünsborn (DE)
(74) Vertreter: Staeger, Sigurd, Dipl.-Ing.

(56) Entgegenhaltungen:
- CH-A- 618 393
- DE-A- 2 934 195
- DE-U- 8 519 096

## Beschreibung

Die Erfindung bezieht sich auf einen Müllbehälter mit einem Rumpfteil mit im wesentlichen rechteckigem Querschnitt und einem Klappdeckel, wobei der Rumpfteil auf seiner den Deckelscharnieren gegenüberliegenden Vorderwand mit einer nach unten offenen, sich über eine Teilhöhe des Rumpfteils erstreckenden Aufnahmetasche zum Eingriff eines Greifers einer Hub-Kippvorrichtung versehen ist und der Rand der Aufnahmetasche keilförmig, schräg oder kalottenartig abgerundet zur Seite hin verläuft.

Aus der DE-GM 85 19 096.9 ist ein derartiger Müllbehälter bekannt. Die Aufnahmetasche ist mit einer mittigen, nach oben weisenden, abgerundeten Spitze versehen, deren dem Müllbehälter zugewandte Vorderwand im wesentlichen eben ist. Da die Aufnahmetasche während der Hub- und Kippbewegung praktisch die gesamte Last des gefüllten Müllbehälters tragen muß und außerdem noch Rüttelbewegungen in der Endphase der Kippstellung ausgesetzt wird, hat sich die dünnwandige Aufnahmetasche in vielen Fällen als nicht ausreichend stabil erwiesen; auch wird die Lebensdauer des gesamten Behälters verkürzt, weil in vielen Fällen an der Aufnahmetasche Beschädigungen auftreten.

Der Erfindung liegt die Aufgabe zugrunde, eine Aufnahmetasche für den oben angegebenen Zweck zu schaffen, die auch stärksten Belastungen ausgesetzt werden kann und die Lebensdauer des Müllbehälters verlängert.

Die Aufgabe wird dadurch gelöst, daß erfindungsgemäß die Vorderwand der Aufnahmetasche aus mindestens zwei annähernd parallel zueinander verlaufenden Wandabschnitten gebildet ist, welche durch Verstrebungen miteinander verbunden sind.

Die Wandabschnitte können im Bereich des freien Randes der Aufnahmetasche Verstärkungen aufweisen; die Verstrebungen und/oder Verstärkungen sind zweckmäßigerweise in Form von Waben ausgebildet. Die Wandabschnitte sind vorzugsweise mindestens im vom freien Rand abgekehrten Bereich als lotrechte Rippen ausgebildet; die Rippen können jeweils die gleiche Breite, jedoch eine unterschiedliche Tiefe aufweisen. Auch kann die Oberfläche der Wandabschnitte im Bereich des freien Randes der Aufnahmetasche unterbrechungsfrei sein.

Die Gesamtstärke des Wandabschnittes nimmt vorzugsweise von seinen Seitenrändern zur Mitte hin zu.

Nach einer bevorzugten Ausführungsform der Erfindung weisen die Waben im Querschnitt die Form von Rauten oder Halbrauten auf.

Auf der Zeichnung ist eine beispielsweise Ausführungsform der Erfindung dargestellt; sie wird nachfolgend näher erläutert. Es zeigen:
- Fig. 1: eine Ansicht auf die Vorderseite eines Müllbehälters;
- Fig. 2: eine Seitenansicht auf den gleichen Müllbehälter;
- Fig. 3: eine Draufsicht auf den gleichen Müllbehälter und
- Fig. 4: einen Schnitt gemäß Linie 4-4 in Fig. 1

Ein im Querschnitt annähernd rechteckiger Müllbehälter 1 aus Kunststoff mit einem Fassungsvermötgen von 240 l weist zwei Räder 2 und 3 an einem Rumpfteil 4 auf. Der Müllbehälter ist mit einem Klappdeckel 5 versehen, welcher um einen Scharnierbolzen 6 verschwenkt werden kann.

Der Deckel 5 weist zwei Handgriffe 7 und 8 und entsprechend zugeordnete Griffschalen 9 bzw. 10 auf.

Der Rumpfteil hat an seiner dem Scharnierbolzen 6 gegenüberliegenden Vorderwand eine Aufnahmetasche 11, die beim Schütten zur Aufnahme einer von unten eingreifenden Greiferklaue so ausgespart ist, daß die nicht gezeigte Greiferklaue die Aufnahmetasche hintergreift und mit der strichliert angedeuteten Rückwand der Aufnahmetasche in Anlage kommt.

Die Vorderwand der Aufnahmetasche 11 ist mit gleich breiten Rippen 12, 13 und 14 versehen, die als Rücksprünge (Fig. 4) ausgebildet sind, sich jedoch nur auf ca. 1/3 bis die Hälfte der entsprechenden Höhe der Aufnahmetasche 11 erstrecken. Im dem freien Rand 15 der Aufnahmetasche 11 zugekehrten Bereich sind diese Rippen vorne geschlossen, so daß dort eine ebene Oberfläche 16 entsteht.

Wie aus Fig. 4 ersichtlich ist, sind die rückspringenden Rippen 12, 13 und 14 zwar gleich breit, jedoch nicht gleich tief.

Während im oberen dem Deckel 5 zugekehrten Bereich die Aufnahmetasche 11 im seitlichen Randbereich 17 abgerundet ist, ist in der Oberfläche 16 im unteren Bereich der Aufnahmetasche 11 eine Unstetigkeit 18 vorgesehen.

Durch die Rippen 12, 13 und 14 und die dazwischenliegenden Wandabschnitte einerseits und durch den Wandabschnitt 16 andererseits entsteht annähernd parallel zum durchgehenden inneren Wandabschnitt 20 der Aufnahmetasche 11 ein zweiter Wandabschnitt 16, der über Verstrebungen oder Verstärkungen mit dem inneren Wandabschnitt 20 verbunden bzw. ausgesteift ist.

Diese Verstrebungen 21 können sich nur auf einen Teilbereich, d.h. dem Bereich 16 der Aufnahmetasche 11 erstrecken und verlaufen einerseits in lotrechter Richtung und andererseits senkrecht zur Rumpfteilvorderwand-Längsachse.

Andere Verstrebungen können, wie in Fig. 4 dargestellt, zu rautenartigen Waben zusammengesetzt sein, wobei neben ganzen Rauten 22 Halbrauten 23 vorgesehen sein können.

## Patentansprüche

1. Müllbehälter mit einem Rumpfteil (4) mit im wesentlichen rechteckigem Querschnitt und einem Klappdeckel (5), wobei der Rumpfteil auf seiner den Deckelscharnieren (6) gegenüberliegenden Vorderwand mit einer nach unten offenen, sich über eine Teilhöhe des Rumpfteiles erstreckenden Aufnahmetasche (11) zum Eingriff eines Greifers einer Hub-Kippvorrichtung versehen ist und der Rand der Aufnahmetasche keilförmig, schräg oder kalottenartig abgerundet zur Seite hin verläuft, dadurch gekennzeichnet, daß die Vorderwand der Aufnahmetasche (11) aus mindestens zwei annähernd parallel zueinander verlaufenden Wandabschnitten (12, 13, 14; 16; 20) gebildet ist, welche durch Verstrebungen (21) miteinander verbunden sind.

2. Müllbehälter nach Anspruch 1, dadurch gekennzeichnet, daß die Wandabschnitte (12, 13, 14; 16; 20) im Bereich des freien Randes (15) der Aufnahmetasche (11) Verstärkungen (22) aufweisen.

3. Müllbehälter nach Anspruch 1 oder 2, dadurch gekennzeichnet, daß die Verstrebungen und/oder Verstärkungen in Form von Waben (22) ausgebildet sind.

4. Müllbehälter nach Ansprüchen 1 bis 3, dadurch gekennzeichnet, daß die Wandabschnitte (12, 13, 14) mindestens im vom freien Rand (15) abgekehrten Bereich als lotrechte Rippen ausgebildet sind.

5. Müllbehälter nach Anmspruch 4, dadurch gekennzeichnet, daß die Rippen (12, 13, 14) jeweils die gleiche Breite, jedoch eine unterschiedliche Tiefe aufweisen.

6. Müllbehälter nach Anmspruch 4 oder 5, dadurch gekennzeichnet, daß die Oberfläche der Wandabschnitte (12, 13, 14) im Bereich des freien Randes (15) der Aufnahmetasche (11) unterbrechungsfrei ist.

7. Müllbehälter nach einem der Ansprüche 4 bis 6, dadurch gekennzeichnet, daß die Gesamtstärke des Wandabschnittes (16) von seinen Seitenrändern (17) zur Mitte hin zunimmt.

8. Müllbehälter nach einem der Ansprüche 3 bis 7, dadurch gekennzeichnet, daß die Waben (22) im Querschnitt die Form von Rauten oder Halbrauten aufweisen.

## Claims

1. Refuse receptacle with a body part (4) having an essentially rectangular cross-section and a hinged lid (5), whereby the body part is provided on the front wall opposite to the lid hinges (6) with a pouch (11) to receive a gripper of a lifting and tipping apparatus, the pouch being downwardly open and extending over part of the height of the body part, and the edge of the pouch being wedge-shaped, sloping or rounded to the side, characterised in that the front wall of the pouch (11) is formed from at least two substantially parallel wall portions (12,13,14;16;20) which wall portions are connected together by struts (21).

2. Refuse receptacle as claimed in Claim 1, characterized in that the wall portions (12,13,14;16;20) are provided, near the free edge (15) of the pouch (11), with reinforcements.

3. Refuse receptacle as claimed in Claim 1 or Claim 2, characterised in that the struts and/or reinforcements are in the form of honeycombs (22).

4. Refuse receptacle as claimed in Claims 1 to 3, characterized in that the wall portions (12,13,14), at least in the region remote from the free edge (15), are in the form of vertical ribs.

5. Refuse receptacle as claimed in Claim 4, characterized in that the ribs (12,13,14) each have the same width, but differing depths.

6. Refuse receptacle as claimed in Claim 4 or Claim 5, characterized in that the surface of the wall portions (12,13,14) is uninterrupted in the region of the free edge (15) of the pouch (11).

7. Refuse receptacle as claimed in any one of Claims 4 to 6, characterised in that the total thickness of the wall portion (16) increases from its side edges (17) to the middle.

8. Refuse receptacle as claimed in any one of Claims 3 to 7, characterised in that the honeycombs have, in cross-section, the form of rhombi or half rhombi.

## Revendications

1. Récipient à ordures comportant un tronc ou corps (4) de section transversale sensiblement rectangulaire et un couvercle rabattable (5), le corps étant pourvu, sur sa paroi avant opposée aux articulations (6) du couvercle, d'une poche de préhension (11) ouverte vers le bas et s'étendant sur une partie de la hauteur dudit corps afin de permettre l'introduction d'un organe de prise d'un dispositif de levage et de basculement, et le bord de la poche de préhension ayant une conformation cunéiforme, oblique ou arrondie en forme de calotte en direction des côtés, caractérisé en ce que la paroi avant de la poche de préhension (11) se compose d'au moins deux parties de paroi (12, 13, 14 ; 16, 20) à peu près parallèles entre elles et qui sont reliées l'une à l'autre par des entretoisements (21).

2. Récipient à ordures suivent la revendication 1, caractérisé en ce que les parties de paroi (12, 13, 14 ; 16, 20) présentent des renforts (22) dans la région du bord libre (15) de la poche de préhension (11).

3. Récipient à ordures suivant la revendication 1 ou 2, caractérisé en ce que les entretoisements et/ou renforcements sont réalisés sous forme d'alvéoles (22).

4. Récipient à ordures suivant les revendications 1 à 3, caractérisé en ce que les parties de paroi (12,13, 14) sont matérialisées par des ailettes verticales au moins dans la région de la poche située à l'opposé du bord libre (15) de ladite poche.

5. Récipient à ordures suivant la revendication 4, caractérisé en ce que les ailettes (12, 13, 14) ont une largeur identique mais une profondeur différente.

6. Récipient à ordures suivant la revendication 4 ou 5, caractérisé en ce que la surface des parties de paroi (12, 13, 14) ne présente aucune discontinuité dans la région du bord libre (15) de la poche de préhension (11).

7. Récipient à ordures suivant l'une quelconque des revendications 4 à 6, caractérisé en ce que l'épaisseur totale de la partie de paroi (16) de la poche va en décroissant depuis ses bords latéraux (17) en direction du centre.

8. Récipient à ordures suivant l'une quelconque des revendications 3 à 7, caractérisé en ce que les alvéoles (22) affectent la forme, en coupe transversale, de losanges ou de demi-losanges.
